# EUROPÄISCHE PATENTSCHRIFT

(11) **EP 0 907 988 B1**
(45) Veröffentlichungstag und Bekanntmachung des Hinweises auf die Patenterteilung: **19.04.2000**
(21) Anmeldenummer: 97929188.7
(22) Anmeldetag: 16.06.1997
(51) Int. Cl.: H01R 13/115, H01R 13/18

(54) **STECKVERBINDERHÜLSE**
PLUG CONNECTOR SLEEVE
DOUILLE DE CONNECTEUR A FICHES

(30) Priorität: 17.06.1996 DE 19624086; 17.06.1996 DE 19624088
(43) Veröffentlichungstag der Anmeldung: 14.04.1999
(73) Patentinhaber: FRAMATOME CONNECTORS INTERNATIONAL, 92400 Courbevoie (FR)
(72) Erfinder: NOTTROTT, Rudolf, D-90411 Nürnberg (DE); MOSER, Hans, D-85290 Geisenfeld (DE); LEHNER, Anton, D-85123 Karlskron (DE)
(74) Vertreter: Beetz & Partner Patentanwälte
(86) Internationale Anmeldenummer: EP9703117
(87) Internationale Veröffentlichungsnummer: WO9749145

(56) Entgegenhaltungen:
- DE-A- 1 490 754
- DE-A- 4 314 363
- US-A- 4 932 877

## Beschreibung

Die vorliegende Erfindung betrifft eine Steckverbinderhülse nach dem Oberbegriff des Patentanspruchs 1. Eine solche Steckverbinderhülse ist aus der EP 573 825 A1 und der FR-1 560 917 A1 sowie der DE-OS 1 904 354 und der DE-4 314 363 C2 bekannt. Solche Steckverbinderhülsen finden insbesondere dort Anwendung, wo es auf einen hohen Anpreßdruck der Hülsenteile auf den darauf einzuführenden Steckkontakt ankommt. Ferner haben sich solche Steckverbinder bei Anwendungen bewährt, bei denen die Steckverbindung starken Vibrationen ausgesetzt ist.

Obwohl herkömmliche Steckverbinderhülsen dieser Art bereits hohe Anpreßdrücke auf den eingeführten Steckkontakt gewährleisten, führt dies nicht zwangsläufig zu einem guten elektrischen Kontakt, insbesondere dann nicht, wenn beim Einfügen des Steckkontaktes bereits eine leichte Verkantung aufgetreten ist, die sich nicht selbständig rückgängig macht. Der dadurch entstehende Übergangswiderstand und die eventuell lokal auftretende Überhitzung und anschließende Oxidationsgefahr beeinträchtigen die Leitfähigkeit dieser Steckverbindung.

Das DE-Gebrauchsmuster 8 811 020 beschreibt eine Überfeder zum Verhindern des Aufspreizens der Steckverbinderhülse.

Der vorliegenden Erfindung liegt die Aufgabe zugrunde, eine Steckverbinderhülse der eingangs genannten Art so zu verbessern, daß ein hoher Anpreßdruck auf den Steckkontakt bei Gewährung einer hohen Leitfähigkeit der Steckverbindung erzielt wird.

Diese Aufgabe wird anspruchsgemäß gelöst. In den Unteransprüchen sind bevorzugte Ausführungsformen der vorliegenden Erfindung gekennzeichnet.

Durch die erfindungsgemäßen Maßnahmen, insbesondere das Vorsehen von Rippen auf dem Hülsenboden zur sicheren Gewährleistung ausreichend großer Kontaktflächen zum Steckkontakt und auch durch das Verhindern einer Deformation der Hülse durch Umfangen mit einem starren Käfig, werden Anpreßdruck und elektrische Leitfähigkeit der erfindungsgemäßen Steckkontakthülse entscheidend verbessert.

Im folgenden wird ein Ausführungsbeispiel einer erfindungsgemäßen Steckkontakthülse unter Bezugnahme auf die Zeichnung näher erläutert. Darin zeigen:
Fig. 1 eine erfindungsgemäße Steckverbinderhülse in perspektivischer Ansicht;
Fig. 2 eine im Bereich der Hülse teilweise geschnittene Draufsicht längs der Mittellängsachse;
Fig. 3 die Steckverbinderhülse gemäß Fig. 1 von unten und von oben gesehen;
Fig. 4 den Steckverbinder gemäß Fig. 1 mit der kastenförmigen Überfeder; und
Fig. 5 die in Fig. 4 gezeigte Überfeder in Seitenansicht und in Draufsicht.

Der in Fig. 1 gezeigte Steckverbinder 1 weist einen Steckbereich 2, einen Basisbereich 30 sowie einen Leiteranschlußbereich 3 auf. Der Steckbereich 2 ist zu einer Hülse geformt, die einen Boden 5 aufweist, in den zwei Rippen 6 gestanzt sind, die zum Hülseninneren vorstehen und jeweils parallel zur Längsmittelachse 10 des Steckverbinders verlaufen. Durch Umbiegen um 90° sind an den beiden Längsrändern des Bodens Seitenwände 7a, 7b geformt, an die sich an ihrem oberen Rand jeweils eine Dachhälfte 8a, 8b anschließen, deren Vorderkanten wiederum zum Hülseninneren umgebogen sind, wobei die Vorderkanten parallel zueinander und parallel zur Bodenoberfläche verlaufen.

Der Leiteranschlußbereich ist hier als Crimpanschluß ausgeformt, dies ist jedoch nur eine von vielen Möglichkeiten, die sich nach dem zu lösenden Problem richtet.

Im hinteren Bereich der Hülse ist eine Öffnung 13 in der Seitenwand 7b sichtbar, eine entsprechende Öffnung gibt es auf der gegenüberliegenden Seite 7a. Ferner sind die Seitenwände 7a und 7b im vorderen Einsteckbereich gegenüber dem Boden 5 und dem Dach 8a, 8b etwas zurückgenommen. Der Leiteranschlußbereich hat einen U-förmigen Querschnitt, wobei die Basisseite parallel zu der Seitenwand 7b des Hülsenteils verläuft. Auch die Seitenwand des Basisbereichs 30 verläuft in der Verlängerung der Seitenwand 7b und des Basisteils des Leiteranschlußbereichs 3.

Wie man insbesondere aus Fig. 3 erkennt, bilden somit die oben erwähnten Seitenwände, die jeweils miteinander fluchtend aufeinanderfolgen, das "Rückgrat" des erfindungsgemäßen Steckverbinders.

Fig. 2 zeigt teils geschnitten den Hülsenbereich und die Crimpfahnen des Leiteranschlußbereichs 3. Die Rippen 6 sind mit relativ großem Biegeradius parallel zueinander und parallel zur Mittellängsachse des Steckverbinders in den Boden 5 des Hülsenbereichs eingestanzt. Ihr Abstand zueinander ist größer als der Abstand der Endkanten 9a, 9b der Dachhälften 8a, 8b zueinander. Mit dieser Konfiguration wird erreicht, daß der einzuführende Steckkontakt eine große Auflagefläche auf dem Rücken der Rippen 6 und den Vorderkanten 9a, 9b der Dachhälften 8a, 8b hat. Insbesondere wird verhindert, daß eine Kante des Steckkontakts im Bereich der Falzkrümmung zwischen dem Boden 5 und einer Seitenwand 7a, 7b schräg verkantet zur Auflage kommt, so daß der Kontakt zwischen dem Steckkontakt und der Hülse sich auf den Grat an den Stanzkanten des Steckkontakts beschränkt.

Die Vorderkanten der Dachhälften 8a, 8b werden mit einer gewissen Federkraft auf den Steckkontakt gepreßt, wobei quasi der gesamte Bereich, Seitenwände und Dach als Federarme wirksam sind.

Um eine zu große Verformung der Hülse zu verhindern und um die Straffheit des Sitzes des Steckkontakts in der Hülse zu erhöhen, wird diese, wie in Fig. 4 gezeigt ist, mit einer Überfeder 11 umfangen. Die Überfeder kann aus einem harten elastischen Material, wie beispielsweise Stahl, gefertigt sein. Sie hat die Form eines Kastens und im Stirnbereich abgerundete nach innen gebogene Federstreifen. Diese Federstreifen 12a, 12b schützen den Steckkontakt vor einem Kontakt mit den Vorderkanten der Rippen und der Achsumbiegungen. Der Überkäfig ist im Dachbereich einstückig, so daß er die Dachhälften der Hülse optimal zusammenhalten kann.

In die Fenster 13, die im hinteren Ende des Hülsenbereichs des Steckverbinders eingearbeitet sind, greifen nach innen umgebogene Lappen der Seitenwände der Überfeder 11, um die Überfeder am Steckverbinder zu befestigen. Die Überfeder hat genau wie die Seitenwände 7a und 7b im Bereich der vorderen Öffnung der Hülse Aussparungen in den Seitenwänden vorgesehen. Dies ermöglicht einerseits eine Beobachtung zur Kontrolle des Einführvorgangs und ermöglicht eine gewisse Elastizität des Boden- und des Dachbereichs der Hülse für den Fall eines leicht verkanteten Einfügens eines Kontaktsteckers. Ferner sind im hinteren Bereich der Überfeder im Dachbereich und gegebenenfalls im Bodenbereich Verriegelungsarme ausgeformt, deren freie Enden schräg nach hinten zur Hülse hin gebogen sind, um eine lösbare Verriegelung in einem Steckergehäuse zu gewährleisten. Die Überfeder 11 ist im wesentlichen kastenförmig ausgeformt und die Kanten 17 des umgefalzten Bleches stoßen in der Mitte einer Seitenwand 7b parallel aufeinander.

Die erfindungsgemäße Steckverbinderhülse erweist sich als überaus kompakt und weist eine erstaunlich hohe Steifheit auf, die durch mehrere Maßnahmen erzielt wird. Einerseits ist durch die Verlagerung der Grundseite, von der aus sich die Umbiegung der sich anschließenden Wände ergibt, auf eine Seite verhindert, so daß das Aufspreizen der Hülse gegebenenfalls durch Nachgeben der Seitenwände beim Einführen eines Kontaktstiftes sich bis in den mittleren Basisbereich und darüber hinaus in den Leiteranschlußbereich fortsetzen kann, so daß schon aufgrund dessen eine erhöhte Steifigkeit erzielt wird. Der durch die Überfeder 11 gebildete kastenförmige Käfig hat wiederum seine gegenüber Verformungen schwächere Seite dort liegen, wo das "Rückgrat" des Steckverbinders liegt, so daß auch hier eine straffe und wirksame Halterung gewährleistet ist.

Die vorausgehende Beschreibung eines Ausführungsbeispiels ist nicht einschränkend zu verstehen, sondern dient nur zur Erläuterung der vorliegenden Erfindung.

## Patentansprüche

1. Steckverbinderhülse (1) mit einem Steckbereich (2) und einem Leiteranschlußbereich (3), wobei der Steckbereich als Hülse (4) mit einem Boden (5), zwei Seitenwänden (7a, 7b), die von dem Boden (5) aus hochgebogen sind und erste und zweite Dachhälften (8a, 8b) aufweist, die von den Seitenwänden ausgehen und die freie Enden (9a, 9b) aufweisen, die zum Inneren der Hülse hin umgebogen sind,
dadurch gekennzeichnet, daß
die Steckverbinderhülse (1) einen mittleren Basisbereich (30) aufweist, der auf den Steckbereich (2) folgt, kastenförmig ist mit einem Bodenteil, in Verlängerung des Bodens des Steckbereichs mit Seitenwänden in Verlängerung der Seitenwände des Steckbereichs und mit einem Dachteil der durch dritte und vierte Dachhälften gebildet wird, die durch Umbiegen der Seitenwände des mittleren Basisbereichs gebildet sind.

2. Steckverbinderhülse nach Anspruch 1, dadurch gekennzeichnet, daß die dritte Dachhälfte eine Verlängerung aufweist, die der vierten Dachhälfte als Anschlag dient.

3. Steckverbinderhülse nach Anspruch 1 oder 2, dadurch gekennzeichnet, daß der Kabelanschlußbereich (3) mit dem mittleren Basisbereich (30) über einen abgeflachten U-förmigen Bereich verbunden ist, der Seitenwände aufweist, die jeweils von dem Boden des mittleren Bereichs und dem Dach des mittleren Basisbereichs ausgehen.

4. Steckverbinderhülse nach einem der vorstehenden Ansprüche, dadurch gekennzeichnet, daß der Einsteckbereich und der mittlere Basisbereich von einem Überkäfig (11) umspannt sind, der die Einsteckzone kastenförmig umschließt um zu verhindern, daß sich die Seitenwände (7a, 7b) nach außen hin öffnen und um die Öffnung der ersten und zweiten Dachhälften (8a, 8b) zu begrenzen.

5. Steckverbinderhülse nach Anspruch 4, dadurch gekennzeichnet, daß der Überkäfig Seitenwände (15) aufweist, die nach innen gebogene Kanten (14) aufweisen, die in Öffnungen (13) eingreifen, die in den Seitenwänden des mittleren Basisbereichs eingearbeitet sind.

6. Steckverbinderhülse nach Anspruch 5, dadurch gekennzeichnet, daß der Überkäfig aus einem gefalteten Metallblech besteht und die Kanten (17) des gefalteten Metallblechs auf einer Seitenwand (7b) des Einsteckbereichs aneinanderstoßen.

7. Steckverbinderhülse nach Anspruch 6, dadurch gekennzeichnet, daß der Überkäfig (11) Federzungen (12a, 12b) aufweist, die an der Stirnseite des Bodens und des Dachs des Einsteckbereichs nach innen gebogen sind.

8. Steckverbinderhülse nach einem der vorstehenden Ansprüche, dadurch gekennzeichnet, daß der Boden des Einsteckbereichs mindestens eine parallel zur Einsteckrichtung verlaufende Rippe aufweist, die in das Innere der Hülse hineinragt.

## Claims

1. A connector bushing (1) comprising a plug-in zone (2) and a cable connection zone (3), the plug-in zone (2) being formed as a bushing (4) with a base (5), two side walls (7a, 7b) bent from the base (5), and first and second roof halves (8a, 8b) which start from the side walls and have free ends (9a, 9b) which are bent over towards the interior of the bushing,
characterised in that
the connector bushing (1) comprises a central base zone (30) following the plug-in zone (2), being formed in the shape of a box with a base part in extension of the base of the plug-in zone with side walls in extension of the side walls of the plug-in zone and with a roof zone which is formed by third and fourth roof halves (18, 19) which are formed by bending over the side walls of the central base zone.

2. A connector bushing according to claim 1, characterised in that the third roof half has an extension (19a) which serves as abutment for the fourth roof half.

3. A connector bushing according to claim 1 or 2, characterised in that the cable connection zone (3) is connected to the central base zone (30) via a flattened U-shaped zone (20) which has side walls each of which starts from the base of the central zone and the roof of the central base zone.

4. A connector bushing according to one of the preceding claims, characterised in that the plug-in zone and the central base zone are embraced by a cage (11) which encloses the plug-in zone in the shape of a box in order to prevent the side walls (7a, 7b) from opening towards the outside and in order to restrict the opening of the first and second roof halves (8a, 8b).

5. A connector bushing according to claim 4, characterised in that the cage has side walls (15) which have inwardly bent tags (14) which mesh with openings (13) which are formed in the side walls of the central base zone.

6. A connector bushing according to claim 5, characterised in that the cage consists of a folded metal sheet and the edges (17) of the folded metal sheet abut on one side wall (7b) of the plug-in zone.

7. A connector bushing according to claim 6, characterised in that the cage (11) has spring tongues (12a, 12b) which are bent inwardly at the front side of the base and of the roof of the plug-in zone.

8. A connector bushing according to one of the preceding claims, characterised in that the base of the plug-in zone has at least one rib extending in parallel to the plug-in direction, which projects into the interior of the bushing.

## Revendications

1. Cage de connecteur femelle (1) comportant une zone de connexion (2) et une zone de raccord au câble (3), la section de connexion comportant une cage (4) avec un fond (5), deux parois latérales (7a, 7b), repliées à partir du fond (5), et une première et une deuxième moitiés supérieures (8a, 8b) qui partent des parois latérales et comportent des extrémités libres (9a, 9b) recourbées vers l'intérieur de la cage, caractérisée en ce que la cage de connecteur (1) comporte une base centrale (30) qui suit la zone de connexion (2), est en forme de caisson avec un fond dans le prolongement du fond de la section de connexion, des parois latérales dans le prolongement des parois latérales de la zone de connexion et avec une partie supérieure formée d'une troisième et d'une quatrième moitiés supérieures formées par les parois latérales recourbées de la base centrale.

2. Cage de connecteur selon la revendication 1, caractérisée en ce que la troisième moitié supérieure comporte un prolongement qui sert de butée à la quatrième moitié supérieure.

3. Cage de connecteur selon la revendication 1 ou 2, caractérisée en ce que la zone de raccord au câble (3) est reliée à la base centrale (30) par une section aplatie en U qui comporte des parois latérales qui partent chacune du fond de la section centrale et de la partie supérieure de la base centrale.

4. Cage de connecteur selon l'une des revendications précédentes, caractérisée en ce que la zone de connexion et la base centrale sont enfermées dans une enveloppe (11) qui entoure la zone de connexion pour former un caisson afin d'empêcher que les parois latérales (7a, 7b) ne s'ouvrent vers l'extérieur et de limiter l'ouverture des première et deuxième moitiés supérieures (8a, 8b).

5. Cage de connecteur selon la revendication 4, caractérisée en ce que l'enveloppe (11) comporte des parois latérales (15), présentant des bords (14) recourbés vers l'intérieur qui rentrent dans les ouvertures (13) découpées dans les parois latérales de la base centrale.

6. Cage de connecteur selon la revendication 5, caractérisée en ce que l'enveloppe (11) est réalisée dans une tôle métallique repliée et les bords (17) de la tôle métallique repliée se rejoignent sur une paroi latérale (7b) de la zone de connexion.

7. Cage de connecteur selon la revendication 6, caractérisée en ce que l'enveloppe (11) comporte des languettes flexibles (12a, 12b) qui sont recourbées vers l'intérieur contre la face avant du fond et de la partie supérieure de la zone de connexion.

8. Cage de connecteur selon l'une des revendications ci-dessus, caractérisée en ce que le fond de la zone de connexion comporte au moins une nervure parallèle au sens d'introduction qui déborde à l'intérieur de la cage.
